# EUROPÄISCHE PATENTSCHRIFT

(11) **EP 0 535 305 B1**
(45) Veröffentlichungstag und Bekanntmachung des Hinweises auf die Patenterteilung: **10.08.1994**
(21) Anmeldenummer: 92108679.9
(22) Anmeldetag: 22.05.1992
(51) Int. Cl.: E06B 3/66

(54) **Geradverbinder aus Kunststoff zur Verbindung von hohlen Abstandsprofilen und hohlen Sprossenprofilen eines Mehrscheibenisolierglases**
Plastic straight connector for hollow spacers and transom profiles in multi-pane insulating glazing
Raccord rectilique en matière plastique pour profilés intercalaires creux et pour profilés creux de croisillon d'un vitrage multiple isolant

(30) Priorität: 04.09.1991 DE 9110972 U
(43) Veröffentlichungstag der Anmeldung: 07.04.1993
(73) Patentinhaber: CERA Handelsgesellschaft mbH, D-87640 Biessenhofen (DE)
(72) Erfinder: Loh, Walter, Dipl.-Ing., W-8954 Altdorf (DE)
(74) Vertreter: Kern, Wolfgang, Dipl.-Ing.

(56) Entgegenhaltungen:
- EP-A- 0 004 006
- EP-A- 0 051 208
- AU-B- 513 000
- DE-A- 3 408 600

## Beschreibung

Die Erfindung betrifft einen Geradverbinder aus Kunststoff zur Verbindung von hohlen Abstandsprofilen und hohlen Sprossenprofilen eines Mehrscheibenisolierglases, mit einem flachen, länglichen Körper, von dem der eine Teil seiner Länge in das eine Abstandsprofil und der andere Teil seiner Länge in das andere Abstandsprofil einsteckbar sind, und dessen Oberfläche mit Wenigstens einem Anschlagelement versehen ist, welches beim Einschieben des Geradverbinders in die miteinander zu verbindenden Abstandsprofile sich gegen die einander zugewandten Profilstirnseiten legt, sowie mit Vorsprüngen zur Vergrößerung der Reibungskraft zwischen der Oberfläche des Geradverbinders und der Profilinnenwandoberfläche.

Bei einem bekannten Geradverbinder dieser Art (DE-GM 90 16 592.6) weist der Körper des Verbinders einen rechteckigen oder quadratischen Querschnitt auf, dessen Höhe wesentlich kleiner ist als die Bauhöhe der durch den Verbinder miteinander zu verbindenden Abstandsprofile, die in etwa einem Drittel dieser Bauhöhe zwei gegenüberliegende, unter einem Winkel von etwa 45° abgeschrägte Seitenwände besitzt, welche als Anschläge für die beiden oberen parallelen Längskanten des Körpers des Geradverbinders dienen. Dadurch wird erreicht, daß der Querschnitt des Geradverbinders erheblich kleiner ist als der Hohlraumquerschnitt der Abstandsprofile, was eine nicht unbeträchtliche Materialeinsparung beim Geradverbinder bedeutet.

Es hat sich jedoch gezeigt, daß Sitz und Lage des Verbinders oftmals nicht den Anforderungen gerecht werden, weil sich der Körper des Geradverbinders bei seinem Einbau vom Boden der Abstandsprofile löst und die an sich als Anschläge für diesen Körper dienenden beiden parallelen Längskanten in den Seitenwänden der Abstandsprofile ihre Funktion nicht erfüllen.

Die Aufgabe der Erfindung besteht deshalb darin, den Geradverbinder im Hinblick auf die Querschnittsform der miteinander zu verbindenden hohlen Abstandsprofile so auszubilden, daß die genannten Nachteile vermieden werden und bei Beibehaltung einer gegenüber anderen bekannten Geradverbindern erheblichen Materialeinsparung eine Querschnittsform des Körpers des Geradverbinders ermöglicht wird, die den festen Sitz des Körpers im Hohlraum der Abstandsprofile gewährleistet.

Diese Aufgabe wird erfindungsgemäß dadurch gelöst, daß der Körper des Geradverbinders einen Doppel-T-Querschnitt aufweist, dessen durch einen Steg miteinander verbundene, parallele, waagrechte Querstege die ihnen gegenüberliegenden Profilinnenwandoberflächen berühren.

Gemäß einer vorteilhaften Ausgestaltung der Erfindung ist die Oberseite des oberen Quersteges mit einem Anschlagelement in Form einer sich quer zur Längsachse des Körpers erstreckenden Rippe versehen, in die der Körper mit einer definierten Länge in den Hohlraum des Abstandsprofils eingesteckt werden kann, da die Rippe an die stirnseitigen Enden der zu verbindenden Abstandsprofile anstößt.

Ferner hat sich bewährt, die Oberseite des unteren Quersteges mit Vorsprüngen in Form von mit Abstand getrennten, parallelen, sich quer zur Längsachse des Körpers erstreckenden Rippen zu versehen, deren Höhe zur Vergrößerung der Reibungswirkung zwischen den Rippen und der ihnen gegenüberliegenden Profilinnenwandoberfläche von den beiden Enden des Körpers zu seiner Mitte hin von 1/10 mm bis 2/10 mm zunimmt.

Des weiteren hat sich als zweckmäßig erwiesen, den Körper des Geradverbinders in bezug auf die seine Längsachse halbierende Mitte symmetrisch auszubilden und ihm einen rechteckigen Umriß mit leicht konisch zulaufenden Enden zu geben, die das Einführen in die hohlen Abstandsprofile erleichtern. In diesem Zusammenhang hat sich ein Konuswinkel α von 10° bewährt.

Der Erleichterung des Einsteckens des Körpers dient auch die weitere Maßnahme, die äußeren Enden der Querstege konisch zuzuspitzen.

Die Erfindung wird nachfolgend an Hand des in der Zeichnung dargestellten Ausführungsbeispiels näher erläutert. In der Zeichnung zeigen:
- Fig. 1: eine Draufsicht der Unterseite des unteren Querstegs des Geradverbinders,
- Fig. 2: eine Seitenansicht des Geradverbinders von Fig. 1,
- Fig. 3: eine Stirnansicht des Geradverbinders von Fig. 1 bzw. Fig. 2,
- Fig. 4: eine Detailansicht bei "Z" in Fig. 2,
- Fig. 5: eine Detailansicht bei "Y" in Fig. 2, und
- Fig. 6: eine Detailansicht bei "X" in Fig. 2.

Der in Fig. 1 dargestellte Geradverbinder besteht aus einem bekannten steifen Kunststoffmaterial und weist, wie aus Fig. 3 ersichtlich, einen Doppel-T-Querschnitt 17 auf. Er besteht aus einem flachen, länglichen Körper 1, von dem der eine Teil 2 seiner Länge in das eine, nicht dargestellte Abstandsprofil und der andere Teil 3 seiner Länge in das andere, ebenfalls nicht dargestellte Abstandsprofil einsteckbar sind, die durch den Geradverbinder miteinander verbunden werden sollen.

Anstelle von Abstandsprofilen lassen sich auch hohle Sprossenprofile mit dem Geradverbinder verwenden, der einen flachen, länglichen Körper 1 aufweist, welcher einen Doppel-T-Querschnitt 17 hat, dessen durch einen Steg 8 miteinander verbundene, parallele Querstege 9 und 10 ihrer Breite nach an den Hohlraum der Abstandsprofile angepaßt sind, so daß sie im Einbauzustand des Geradverbinders die ihnen gegenüberliegenden Profilinnenwandoberflächen reibschlüssig berühren.

Die Oberseite 5 des oberen Quersteges 9 ist in der Mitte der Länge des Körpers 1 mit einem Anschlagelemente 4 in Form einer sich quer zur Längsachse des Körpers 1 erstrekkenden Rippe versehen, die eine Höhe von 3/10 mm hat. Bis zu dieser Rippe wird eine Hälfte des Geradverbinders in das eine Abstandsprofil eingesteckt.

Die Oberseite 6 des unteren Quersteges 10, der in Anpassung an die Gestalt des Hohlraums des Abstandsprofils eine grössere Breite hat als der obere Quersteg 9, ist mit Vorsprüngen in Form von mit Abstand getrennten, parallelen und sich quer zur Längsachse des Körpers 1 erstreckenden Rippen 7 versehen, die, wie den Fig. 1 und 2 entnommen werden kann, fast über die gesamte Oberseite 6 verteilt sind. Die Höhe der Rippen 7 nimmt von den beiden Enden 11, 12 des Körpers 1 zu seiner Mitte hin von 1/10 mm bis 2/10 mm um jeweils 5 µm je Rippe zu, so daß eine reibschlüssige Verbindung zwischen dem Körper 1 und den beiden auf ihm sitzenden Abstandsprofilen hergestellt wird.

Details der Rippengröße und -anordnung sind den Fig. 1 und 4 zu entnehmen, während in Fig. 6 die Anschlagrippe 4 dargestellt ist, die 3/10 mm hoch ist.

Der Körper 1 ist in bezug auf die seine Länge halbierende Mitte symmetrisch ausgebildet, weist einen rechteckigen Umriß auf und besitzt, wie Fig. 1 entnommen werden kann, leicht konisch zulaufende Enden 11, 12, deren Konuswinkel α 10° beträgt, so daß sich diese Enden leicht in die Öffnungen der hohlen Abstandsprofile einschieben lassen.

Aus Fig. 2 ist ersichtlich, daß die Enden 13 bis 16 des oberen und unteren Quersteges 9, 10 auch im Längsschnitt konisch zugespitzt sind.

Der Querschnitt des Geradverbinders ist so ausgebildet, daß er in den Hohlraum der Abstandsprofile hineinpaßt, wobei aufgrund der Doppel-T-Konfiguration zwischen dem oberen und dem unteren Quersteg beidseitig des senkrechten Mittelsteges 8 ein sich über die gesamte Länge des Geradverbinders erstreckender Hohlraum bleibt, wie aus den Fig.2 und 3 ersichtlich ist.

## Patentansprüche

1. Geradverbinder aus Kunststoff zur Verbindung von hohlen Abstandsprofilen und hohlen Sprossenprofilen eines Mehrscheibenisolierglases, mit einem flachen, länglichen Körper (1), von dem der eine Teil (2) seiner Länge in das eine Abstandsprofil und der andere Teil (3) seiner Länge in das andere Abstandsprofil einsteckbar sind, und dessen Oberfläche mit wenigstens einem Anschlagelement (4) versehen ist, welches beim Einschieben des Geradverbinders in die miteinander zu verbindenden Abstandsprofile sich gegen die einander zugewandten Profilstirnseiten legt, sowie mit Vorsprüngen zur Vergrößerung der Reibungskraft zwischen der Oberfläche des Geradverbinders und der Profilinnenwandoberfläche, dadurch **gekennzeichnet**, daß der Körper (1) des Geradverbinders einen Doppel-T-Querschnitt (17) aufweist, dessen durch einen Steg (8) miteinander verbundene, parallele, waagrechte Querstege (9, 10) die ihnen gegenüberliegenden Profilinnenwandoberflächen berühren.

2. Geradverbinder nach Anspruch 1, dadurch **gekennzeichnet**, daß die Oberseite (5) des oberen Quersteges (9) mit einem Anschlagelement (4) in Form einer sich quer zur Längsachse des Körpers (1) erstreckenden Rippe versehen ist.

3. Geradverbinder nach Anspruch 2, dadurch **gekennzeichnet**, daß die Rippe in der Mitte der Länge des Körpers (1) angeordnet und 3/10 mm hoch ist.

4. Geradverbinder nach einem der Ansprüche 1 bis 3, dadurch **gekennzeichnet**, daß die Oberseite (6) des unteren Quersteges (10) mit Vorsprüngen in Form von mit Abstand getrennten, parallelen, sich quer zur Längsachse des Körpers (1) erstreckenden Rippen (7) versehen ist.

5. Geradverbinder nach Anspruch 4, dadurch **gekennzeichnet**, daß die Höhe der Rippen (7) von den beiden Enden (11, 12) des Körpers zu seiner Mitte hin von 1/10 mm bis 2/10 mm um jeweils 5 µm je Rippe (7) zunimmt.

6. Geradverbinder nach einem der Ansprüche 1 bis 5, dadurch **gekennzeichnet**, daß der Körper (1) in bezug auf die seine Längsachse halbierende Mitte symmetrisch ausgebildet ist.

7. Geradverbinder nach einem der Ansprüche 1 bis 6, dadurch **gekennzeichnet**, daß der Körper (1) einen rechteckigen Umriß mit leicht konisch zulaufenden Enden (11, 12) aufweist.

8. Geradverbinder nach Anspruch 7, dadurch **gekennzeichnet**, daß der Konuswinkel α 10° beträgt.

9. Geradverbinder nach einem der Ansprüche 1 bis 8, dadurch **gekennzeichnet**, daß die äußeren Enden (13 - 16) der Querstege (9, 10) konisch zugespitzt sind.

## Claims

1. Linear connector of plastic for the connection of hollow distant profile members and hollow cross bars of a multi-panes insulating glass, comprising a flat, straight body (1), one part (2) of its length extending into the one distant profile member and the other part (3) of its length into the other distant profile member, the surface of which is provided with at least one abutment element (4) contacting on introducing the linear connector into the distant profile members which are to be connected with one another the opposing front sides of the profile, which surface is, moreover, provided with tongues for increasing the frictional resistance between the surface of the linear connector and the surface of the inner wall of the profile members, **characterized in** that the body (1) of the linear connector is provided with a double-T-cross section (17) the parallel, horizontal cross bars (9, 10) of which being connected with one another by the bar (8) are contacting the opposing surfaces of the inner wall of the profile members.

2. Linear connector according to claim 1, **characterized in** that the upper side (5) of the upper cross bar (9) is provided with an abutment element (4) in form of a rib extending across the longitudinal axis of the body (1).

3. Linear connector according to claim 2, **characterized in** that the rib is positioned in the center ofthe length of the body (1) and that its height is 3/10 mm.

4. Linear connector according one of the claims 1 through 3, **characterized in** that the upper side (6) of the lower cross bar (10) is provided with tongues in form of separate ribs (7) extending in parallel adjacent to one another and across the longitudinal axis ofthe body (1).

5. Linear connector according to claim 4, **characterized in** that the height of the ribs (7) is increasing from the two ends (11, 12) of the body to its center from 1/10 mm to 2/10 mm by 5 µm per rib (7).

6. Linear connector according to one of the claims 1 through 5, **characterized** **in** that the body 1 is symmetrically configurated with respect to its center separated by its longitudinal axis in two halves.

7. Linear connector according to one of the claims 1 through 6, **characterized** **in** that the body (1) is provided with a rectangular outline having slightly conically converging ends (11, 12).

8. Linear connector according to claim 7, **characterized in** that the conical angle α is 10°.

9. Linear connector according to one of the claims 1 through 8, **characterized** **in** that the outer ends (13 - 16) of the cross bar (9, 10) are conically tapered.

## Revendications

1. Raccord droit en matière plastique pour assembler des profilés intercalaires creux et des profilés creux de croisillons d'un vitrage multiple isolant, pourvu d'un corps plat de forme allongée (1) dont l'une des parties (2) de la longueur s'emboite dans le premier profilé intercalaire et l'autre partie de sa longueur (3) s'emboîte dans l'autre profilé intercalaire, et dont la surface est munie d'au moins un élément de butée (4), lequel, lorsqu'on rentre le raccord dans les profilés intercalaires à relier, se place contre les faces frontales des profilés se faisant face l'une à l'autre, ainsi que de saillies permettant d'augmenter la force de frottement entre la surface du raccord droit et les faces intérieures des parois des profilés, caractérisé en ce que le corps (1) du raccord droit présente une section en double T (17) dont les semelles parallèles horizontales (9, 10), reliées entre elles par une entretoise (8), sont en contact avec les faces intérieures des parois des profilés leur faisant face.

2. Raccord droit selon la revendication 1, caractérisé en ce que la surface supérieure (5) de la semelle supérieure (9) est munie d'une butée (4) réalisé sous la forme d'une nervure s'étendant en travers de l'axe longitudinal du corps (1).

3. Raccord droit selon la revendication 2, caractérisé en ce que la nervure est placée au milieu de la longueur du corps (1) et présente une hauteur de 3/10 de mm.

4. Raccord droit selon l'une quelconque des revendications 1 à 3, caractérisé en ce que la surface (6) de la semelle inférieure (10) est munie de saillies réalisées sous la forme de nervures (7) parallèles, distantes les unes des autres, et s'étendant en travers de l'axe longitudinal du corps (1).

5. Raccord droit selon la revendication 4, caractérisé en ce que la hauteur des nervures (7) augmente depuis les deux extrémités (11, 12) du corps en direction de son milieu, de 1/10 à 2/10 de mm et de 5 µm pour chaque nervure (7).

6. Raccord droit selon l'une quelconque des revendications 1 à 5, caractérisé en ce que le corps (1) est conçu de manière symétrique par rapport à la ligne le divisant en deux dans le sens de la longueur.

7. Raccord droit selon l'une quelconque des revendications 1 à 6, caractérisé en ce que le corps (1) présente un contour rectangulaire avec des extrémités (11, 12) légèrement coniques.

8. Raccord droit selon la revendication 7, caractérisé en ce que l'angle de conicité α vaut 10°.

9. Raccord droit selon l'une quelconque des revendications 1 à 8, caractérisé en ce que les extrémités extérieures (13-16) des semelles (9, 10) ont une forme conique effilée.
